# EUROPÄISCHE PATENTSCHRIFT

(11) **EP 2 582 277 B1**
(45) Veröffentlichungstag und Bekanntmachung des Hinweises auf die Patenterteilung: **17.06.2015**
(21) Anmeldenummer: 11709333.6
(22) Anmeldetag: 02.03.2011
(51) Int. Cl.: A47K 5/122, A47K 5/12

(54) **WANDDOSIERSPENDER**
WALL-MOUNTED METERING DISPENSER
DISTRIBUTEUR DE DOSES MURAL

(30) Priorität: 17.06.2010 DE 202010009176 U
(43) Veröffentlichungstag der Anmeldung: 24.04.2013
(73) Patentinhaber: ADA Cosmetic GmbH, 77694 Kehl (DE)
(72) Erfinder: GEIBERGER, Christoph, 53639 Königswinter (DE)
(74) Vertreter: Lemcke, Brommer & Partner Patentanwälte Partnerschaft mbB
(86) Internationale Anmeldenummer: PCT/EP2011/001032
(87) Internationale Veröffentlichungsnummer: WO 2011/157308

(56) Entgegenhaltungen:
- EP-A1- 2 225 988
- WO-A1-00/18282
- WO-A1-2011/045035
- CH-A- 393 651
- DE-U1-202010 002 163
- GB-A- 800 544
- US-A- 3 096 913
- US-A1- 2005 077 385

## Beschreibung

Die Erfindung betrifft einen Wanddosierspender für Flüssigseife, Haarshampoo oder dergleichen Flüssigkeiten mit einer Wandhalterung, an der ein aus einem elastischen Material bestehender und zumindest in einem nachgiebigen Teilbereich seiner Behälterwandung freiliegender und druckbeaufschlagbarer Vorratsbehälters lösbar gehalten ist, aus dem die Flüssigkeit über eine Entnahmevorrichtung entnehmbar ist, die durch Druckbeaufschlagung der Behälterwandung offen- oder betätigbar ist, wobei der Vorratsbehälter eine im Wesentlichen zylindrische Umfangswandung aufweist, und wobei der Vorratsbehälter und die Entnahmevorrichtung eine auswechselbare Nachfülleinheit bilden, die zwei voneinander beabstandete Befestigungsstellen aufweist, wobei die Nachfülleinheit an diesen zwei voneinander beabstandeten Befestigungsstellen mit der Wandhalterung lösbar verbindbar ist, von denen eine erste Befestigungsstelle als ein an der Wandhalterung lösbar gehaltenes Verbindungselement ausgebildet ist und von denen eine zweite Befestigungsstelle an dem dem Verbindungselement abgewandten Stirnendbereich des Vorratsbehälters derart angreift, dass die Nachfülleinheit an der Wandhalterung gegen in Längs- und in Querrichtung des Wanddosierspenders einwirkende Kräfte gesichert zwischen den Befestigungsstellen montierbar ist, wobei die zweite Befestigungsstelle einen über die Wandhalterung vorstehenden Befestigungshaken aufweist, der in Halteposition der Nachfülleinheit in eine formangepasste und zumindest an dem dem Verbindungselement abgewandten Stirnendbereich des Vorratsbehälters vorgesehene Einsenkung derart eingelegt ist, dass die Nachfülleinheit auch gegen ein Verschwenken um ihre Längsachse gesichert ist, und wobei das als erste Befestigungsstelle dienende und an der Wandhalterung lösbar gehaltene Verbindungselement daran mittels einer Diebstahlsicherung gesichert ist, die zumindest eine an dem Verbindungselement vorstehenden Rasthaken hat, der mit seinem freien Rasthakenende in eine Rasthaken-Falle in der Wandhalterung lösbar derart einrastbar ist, dass ein Rasthakenvorsprung einen an der Rasthaken-Falle vorgesehenen Hinterschnitt hintergreift und der mittels eines in die Diebstahlssicherung einführbaren Lösewerkzeuges von einer Verriegelungs- oder Raststellung gegen die als Rückstellkraft dienende Eigenelastizität des Hakenmaterials in eine Löse- oder Entrieglungsstellung bewegbar oder einfederbar ist.

Aus der DE 20 2010 002 163 U1 kennt man bereits einen Wanddosierspender der eingangs erwähnten Art, der eine Wandhalterung hat, an der ein aus einem elastischem Material bestehender Vorratsbehälter lösbar gehalten ist. Aus dem mit seiner nachgiebigen Behälterwandung freiliegend gehaltenen Vorratsbehälter ist die Flüssigkeit über eine Entnahmevorrichtung entnehmbar, die durch Druckbeaufschlagung der Behälterwandung öffen- oder betätigbar ist. Dabei bilden der Vorratsbehälter und die Entnahmevorrichtung eine auswechselbare Nachfülleinheit, die an zwei voneinander beabstandeten Befestigungsstellen mit der Wandhalterung lösbar verbindbar ist. Eine erste Befestigungsstelle ist als ein an der Wandhalterung lösbar gehaltenes und ringförmig ausgebildetes Verbindungselement ausgestaltet, das den Flaschenhals des Vorratsbehälters in sich aufnimmt. Eine zweite Befestigungsstelle greift an dem dem Verbindungselement abgewandten Stirnendbereich des Vorratsbehälters derart an, dass die Nachfülleinheit an der Wandhalterung gegen in Längs- und Querrichtung des Wanddosierspenders einwirkende Kräfte gesichert zwischen den Befestigungsstellen montierbar ist. Um die zwischen diesen Befestigungsstellen sicher und fest gehaltene Nachfülleinheit aus der Wandhalterung entnehmen zu können, ist an dem ringförmigen Teilbereich des ersten Verbindungselements ein Rasthaken vorgesehen, der an der Wandhalterung derart lösbar verrastbar ist, dass durch Lösen oder Verrasten des den Flaschenhals des Vorratsbehälters umgreifenden Verbindungselements die Nachfülleinheit des vorbekannten Wanddosierspenders aus der Wandhalterung entnommen oder daran gesichert werden kann. Die zweite Befestigungsstelle weist einen über die Wandhalterung vorstehenden Befestigungshaken auf, der in Halteposition der Nachfülleinheit in eine formangepasste und zumindest an dem der ersten Befestigungsstelle abgewandten Stirnendbereich des Vorratsbehälters umlaufende Einsenkung derart eingelegt ist, dass die Nachfülleinheit auch gegen eine Verschwenkung um ihre Längsachse gesichert ist.

Da der aus DE 20 2010 002 163 U1 vorbekannte Wanddosierspender ein separates und als erste Befestigungsstelle dienendes Verbindungselement hat, das mit seinem ringförmigen Teilbereich den Vorratsbehälter im Bereich seines Flaschenhalses zu umgreifen hat, ist die Herstellung dieses vorbekannten Wanddosierspenders mit einem größeren Aufwand verbunden und auch der Austausch der Nachfülleinheiten und somit die Handhabung dieses wanddosierspenders kann sich schwieriger gestalten.

Aus der US 3 096 913 A kennt man bereits einen ebenfalls an der Wand montierbaren Zahnpastaspender, der eine Vorratsflasche hat, deren Flaschenhals in einer Dosiereinrichtung mündet. Diese Dosiereinrichtung hat ein drehbar gelagertes Zellenrad, in dessen Zellen sich eine Teilmenge der Zahnpasta ansammeln kann. Durch Vorbeiziehen einer in das Gehäuse des vorbekannten Zahnpastaspenders eingeführten Zahnbürste am Zellenrad vorbei wird das Borstenfeld der Zahnbürste mit Zahnpasta belegt und gleichzeitig das Zellenrad um eine Zelle weiter in die Entnahmeposition gedreht. Eine Druckbeaufschlagung des Vorratsbehälters ist bei dem aus US 3 096 913 A vorbekannten Zahnpastaspender gerade nicht vorgesehen. Darüber hinaus ist der vorbekannte Zahnpastaspender für einen allgemein zugänglichen Gebrauch beispielsweise in einem Hotelzimmer weder geeignet noch vorgesehen.

Aus der EP 0 530 789 B1 kennt man bereits einen Wanddosierspender mit einer Wandhalterung, an der ein aus einem elastischen Material bestehender und zumindest in einem nachgiebigen Teilbereich seiner Behälterwandung freiliegender und druckbeaufschlagbarer Vorratsbehälter lösbar gehalten ist. Aus dem Vorratsbehälter, in dem Flüssigseife, Haarshampoo oder dergleichen Flüssigkeiten bevorratet werden können, ist die Flüssigkeit über eine Entnahmevorrichtung entnehmbar, die durch Druckbeaufschlagung der Behälterwandung öffen- oder betätigbar ist. Dabei bilden der Vorratsbehälter und die Entnahmevorrichtung eine auswechselbare Nachfülleinheit, die an zwei voneinander beabstandeten Befestigungsstellen mit der Wandhalterung lösbar verbindbar ist. Von diesen Befestigungsstellen ist eine erste Befestigungsstelle als ein, die Nachfülleinheit bereichsweise umgreifendes und als Haltehülse ausgestaltetes Verbindungselement ausgebildet, das an der Wandhalterung lösbar gehalten ist, während die zweite Befestigungsstelle an dem dem Verbindungselement abgewandten Stirnendbereich des vorratsbehälters derart angreift, dass die Nachfülleinheit an der Wandhalterung gegen in Längs- und in Querrichtung des Wanddosierspenders einwirkende Kräfte gesichert zwischen den Befestigungsstellen montierbar ist.

Um die Nachfülleinheit des vorbekannten Wanddosierspenders drehfest in der Wandhalterung montieren zu können, weist die Vorratsflasche einen unrunden und insbesondere einen elliptischen Querschnitt auf, wobei die zweite Befestigungsstelle als ein, den im Querschnitt ebenfalls unrunden Stirnendbereich der Vorratsflasche hut- oder topfförmig umschließender Hohlkörper ausgebildet ist. Die unrunde Formgebung der Vorratsflasche schränkt jedoch die gestalterischen Möglichkeiten ein, wobei die an diese unrunde Formgebung der Vorratsflasche angepasste und hut- oder topfförmige zweite Befestigungsstelle eine entsprechende Dimensionierung auch der Wandhalterung erfordert.

Es besteht daher insbesondere die Aufgabe, einen Wanddosierspender der eingangs erwähnten Art zu schaffen, der sich durch eine kompakte und ästhetisch ansprechende Formgebung auszeichnet und eine größere Variationsbreite an Gestaltungsmöglichkeiten bietet.

Die erfindungsgemäße Lösung dieser Aufgabe besteht bei dem Wanddosierspender der eingangs erwähnten Art insbesondere darin, dass das Verbindungselement zumindest in einem Teilbereich als eine dem Vorratsbehälter zugeordnete Verschlusskappe ausgestaltet ist, die an der Nachfülleinheit im Bereich eines Behälter- oder Flaschenhalses angreift.

Da das als erste Befestigungsstelle dienende und an der Wandhalterung lösbar gehaltene Verbindungselement zumindest in einem Teilbereich als eine dem Vorratsbehälter zugeordnete Verschlusskappe ausgestaltet ist, die an der Nachfülleinheit im Bereich eines Behälter- oder Flaschenhalses angreift, kann der mit der Konstruktion und Herstellung des erfindungsgemäßen Wanddosierspenders verbundene Aufwand wesentlich erleichtert und ein fester Halt der Nachfülleinheit an der Wandhalterung begünstigt werden.

Bei dem erfindungsgemäßen wanddosierspender ist die zweite Befestigungsstelle als Befestigungshaken ausgestaltet, der über die Wandhalterung vorsteht. Dieser Befestigungshaken ist in Halteposition der Nachfülleinheit in einer Einsenkung eingelegt, die zumindest an dem dem Verbindungselement abgewandten Stirnendbereich des Vorratsbehälters vorgesehen ist. Der Befestigungshaken ist in die formangepasste Einsenkung derart eingelegt, dass die Nachfülleinheit auch gegen ein Verschwenken um ihre Längsachse gesichert ist. Da der Befestigungshaken den Vorratsbehälter im Bereich der Einsenkung beaufschlagt, ist eine axiale Bewegung der Nachfülleinheit in Halteposition nicht ohne weiteres möglich; da der Befestigungshaken in die formangepasste Einsenkung eingelegt ist, wird auch eine Schwenkbewegung des Vorratsbehälters um seine Längsachse verhindert. Die Nachfülleinheit ist daher in Halteposition an der Wandhalterung sicher und fest gehalten und kann von dort erst durch Lösen der ersten Befestigungsstelle auf einfache Weise demontiert und beispielsweise ausgetauscht werden. Nachdem der Vorratsbehälter nicht unbedingt einen unrunden Querschnitt aufweisen muss, zeichnet sich der erfindungsgemäße Wanddosierspender dadurch aus, dass er eine im Wesentlichen zylindrische Umfangswandung aufweist. Die formangepasste Ausgestaltung von Befestigungshaken und Vorratsbehälter stellt auch eine Originalitätssicherung dar, die den unberechtigten Einbau anderer Flaschen verhindert.

Da das an der Wandhalterung lösbar gehaltene Verbindungselement daran mittels einer Diebstahlsicherung gesichert ist, werden unberechtigte Manipulationen an der im erfindungsgemäßen Wanddosierspender befindlichen Nachfülleinheit und der im Vorratsbehälter bevorrateten Flüssigkeit verhindert. Somit ist ein Lösen der an der Wandhalterung befestigten Nachfülleinheit nur möglich, wenn die Diebstahlsicherung mit einem entsprechenden Lösewerkzeug geöffnet wird. Diese Diebstahlssicherung weist dazu zumindest einen am Verbindungselement vorstehenden Rasthaken auf, der mittels eines in die Diebstahlssicherung einführbaren Lösewerkzeuges von einer Verriegelungs- oder Raststellung gegen die als Rückstellkraft dienende Eigenelastizität des Hakenmaterials in eine Löse- oder Entriegelungsstellung bewegbar oder einfederbar ist. Der zumindest eine, am Verbindungselement vorstehende Rasthaken ist mit seinem freien Rasthakenende in eine Rastöffnung in der Wandhalterung lösbar derart einrastbar, dass ein Rasthakenvorsprung einer an der Rasthaken-Falle vorgesehenen Hinterschnitt hintergreift.

Eine Weiterbildung gemäß der Erfindung, bei der ein sicherer Halt zwischen der Nachfülleinheit einerseits und der Wandhalterung andererseits noch zusätzlich begünstigt wird, sieht vor, dass die Einsenkung zumindest einen an dem dem Verbindungselement abgewandten Stirnendbereich des Vorratsbehälters vorgesehenen ersten Einsenkungsabschnitt und einen an der Umfangswandung des Vorratsbehälters angeordneten zweiten Einsenkungsabschnitt hat.

Dabei sieht eine konstruktiv einfache und mit geringem Aufwand herstellbare Ausführungsform gemäß der Erfindung vor, dass der erste und der zweite Einsenkungsabschnitt über den den Stirnendbereich des Vorratsbehälters umgrenzenden Randbereich ineinander übergehen.

Eine ästhetisch besonders ansprechende Ausführungsform gemäß der Erfindung sieht vor, dass die Wandhalterung eine Befestigungsplatte hat.

Weitere Merkmale der Erfindung ergeben sich aus der folgenden

Beschreibung eines erfindungsgemäßen Ausführungsbeispieles in Verbindung mit den Ansprüchen sowie der Zeichnung. Die einzelnen Merkmale können je für sich oder zu mehreren bei einer Ausführungsform gemäß der Erfindung verwirklicht sein.

Es zeigt:
- Fig. 1: einen Wanddosierspender in einer perspektivischen Darstellung, bei dem eine auswechselbare Nachfülleinheit an einer Wandhalterung lösbar befestigbar ist,
- Fig. 2: die von der Wandhalterung getrennte Nachfülleinheit des Wanddosierspenders aus Figur 1 in einer perspektivischen Vorderansicht,
- Fig. 3: die von der Wandhalterung getrennte Nachfülleinheit des Wanddosierspenders aus Fig. 1 und 2 in einer perspektivischen Rückansicht, und
- Fig. 4: den Wanddosierspender aus Figur 1 bis 3 in einer Detailansicht im Bereich einer unteren ersten Befestigungsstelle zwischen Nachfülleinheit und Wandhalterung.

In den Figuren 1 bis 4 ist ein Wanddosierspender 1 für Flüssigseife, Haarshampoo oder dergleichen Flüssigkeiten dargestellt. Der Wanddosierspender 1 hat eine Wandhalterung 2, an der ein aus einem elastischen Material bestehender Vorratsbehälter 3 lösbar gehalten ist. Der Vorratsbehälter 3 ist im Bereich seiner Umfangswandung freiliegend und druckbeaufschlagbar an der Wandhalterung 2 zu befestigen. Die im Vorratsbehälter 3 bevorratete Flüssigkeit ist über eine hier nicht weiter gezeigte Entnahmevorrichtung entnehmbar, die durch manuelle Druckbeaufschlagung der Umfangswandung öffen- oder betätigbar ist. Der Vorratsbehälter 3 und die Entnahmevorrichtung bilden eine auswechselbare Nachfülleinheit, die an zwei voneinander beabstandeten Befestigungsstellen 4, 5 mit der Wandhalterung 2 lösbar verbindbar ist. Während eine erste Befestigungsstelle 4 als ein Verbindungselement 6 ausgebildet ist, das zumindest in einem Teilbereich 9 als eine dem Vorratsbehälter 3 zugeordnete und an der Wandhalterung 2 lösbar gehaltene Verschlusskappe ausgestaltet ist, greift eine zweite Befestigungsstelle 5 an dem dem Verbindungselement 6 abgewandten Stirnendbereich 7 des Vorratsbehälters 3 derart an, dass die Nachfülleinheit an der Wandhalterung 2 gegen in Längs- und Querrichtung des Wanddosierspenders 1 einwirkende Kräfte gesichert zwischen den Befestigungsstellen 4, 5 montierbar ist.

Aus Figur 1 wird deutlich, dass die von einem Flaschen- oder Behälterhals 8 umgrenzte Behälteröffnung mittels dem als Verschlusskappe ausgebildeten Teilbereich 9 des Verbindungselementes 6 verschließbar ist, wobei in den als Verschlusskappe ausgestalteten Teilbereich 9 des Verbindungselements 6 die in Gebrauchsstellung nach unten weisende Entnahmeöffnung der Nachfülleinheit integriert ist.

In den Figuren 1 bis 3 ist erkennbar, dass die zweite Befestigungsstelle 5 einen über die Wandhalterung 2 vorstehenden Befestigungshaken 10 aufweist. Der Befestigungshaken 10 ist in Halteposition der Nachfülleinheit in eine formangepasste und zumindest an dem der Haltehülse 6 abgewandten Stirnendbereich des Vorratsbehälters 3 vorgesehene Einsenkung 11 derart eingelegt, dass die Nachfülleinheit auch gegen ein Verschwenken um ihre Längsachse gesichert ist.

Der Befestigungshaken 10 ist in die formangepasste Einsenkung 11 derart eingelegt, dass die Nachfülleinheit auch gegen ein Verschwenken um ihre Längsachse gesichert ist. Da der Befestigungshaken 10 den Vorratsbehälter 3 im Bereich der Einsenkung 11 beaufschlagt, ist eine axiale Bewegung der Nachfülleinheit in Halteposition nicht ohne weiteres möglich; da der Befestigungshaken 10 in die formangepasste Einsenkung 11 eingelegt ist, ist auch eine Schwenkbewegung des Vorratsbehälters 3 um dessen Längsachse nicht möglich. Die Nachfülleinheit ist daher in Halteposition an der Wandhalterung 2 sicher und fest gehalten, und kann von dort erst durch Lösen der ersten Befestigungsstelle 4 auf einfache Weise demontiert und beispielsweise ausgetauscht werden. Die formangepasste Ausgestaltung des Befestigungshakens 10 und der am Vorratsbehälter 3 vorgesehenen Einsenkung 11 stellt auch eine Originalitätssicherung dar, die den unberechtigten Einbau eines anderen Vorratsbehälters verhindert.

An dem freien Endbereich des Befestigungshakens 10 ist eine Rastnocke 36 vorgesehen, die in Richtung zum Vorratsbehälter 3 vorsteht und in Gebrauchsstellung in eine formangepasste Einsenkung am Vorratsbehälter 3 eintaucht. Mittels dieser Rastnocke 36 wird ein sicherer Halt auch bei solchen Maßschwankungen gewährleistet, die sich durch einen produktionsbedingten Schrumpf des Behälters ergeben könnten.

In Figur 3 ist zu erkennen, dass die Einsenkung 11 zumindest einen an dem dem Verbindungselement 6 abgewandten Stirnendbereich des Vorratsbehälters 3 vorgesehenen ersten Einsenkungsabschnitt 12 und einen an der Umfangswandung des Vorratsbehälters 3 angeordneten zweiten Einsenkungsabschnitt 13 hat. Dabei gehen der erste und der zweite Einsenkungsabschnitt 12, 13 über den, den Stirnendbereich des Vorratsbehälters 3 umgrenzenden Randbereich ineinander über. Der etwa L-förmig ausgebildete Befestigungshaken 10 ist hier rippenförmig an die Wandhalterung 3 angeformt und greift in die Einsenkungsabschnitte 12, 13 der Einsenkung 11 ein. Der Befestigungshaken 10 weist einen in Längsrichtung orientierten und mit seiner Schmalseite vorstehenden Teilbereich 30 auf, der in einen umfangsseitig vorgesehenen und in Längsrichtung orientierten nutförmigen Teilbereich des am Vorratsbehälter 3 vorgesehenen Einsenkungsabschnitts 13 vorzugsweise formschlüssig eingreift.

Das an der Wandhalterung 2 lösbar gehaltene Verbindungselement 6 ist daran mittels einer Diebstahlssicherung gesichert, die in der Detailansicht in Figur 4 noch näher dargestellt ist. An den als Verschlusskappe ausgestalteten Teilbereich 9 des Verbindungselements 6 ist eine stirnseitig und zur Wandhalterung hin offene Aufnahmehülse 32 angeformt. In die stirnseitig an der Aufnahmehülse 32 vorgesehene Einführöffnung 33 ist eine mit Abstand an der Wandhalterung 2 gehaltene und hier plattenförmige Rasthaken-Falle 34 einschiebbar. In den Hülseninnenraum der Aufnahmehülse 32 steht ein Rasthaken 14 vor, der als ein durch beidseitige Einschnitte 15 aus der Umfangswandung des als Verschlusskappe ausgestalteten Teilbereichs 9 des Verbindungselements 6 freigestellter, stegförmiger Wandungsabschnitt ausgebildet und von einer Verriegelungs- oder Raststellung gegen die als Rückstellkraft dienende Eigenelastizität des für das Verbindungselement 6 verwendete Material in eine Löse- oder Entriegelungsstellung bewegbar ist. In der Verriegelungsstellung hintergreift der Rasthaken mit einem am freien Rasthakenende vorgesehenen Rasthakenvorsprung 16 einen an der Rasthaken-Falle 34 vorgesehenen Hinterschnitt 35, derart, dass das Verbindungselement 6 und die mit ihm verbundene Nachfülleinheit gegen unberechtigte Manipulationen gesichert an der Wandhalterung 2 gehalten ist.

Durch die stirnseitige Öffnung 37 der Aufnahmehülse 32 hindurch kann der stegförmige Lösefortsatz 36 eines Lösewerkzeuges 18 derart in den zwischen der Wandhalterung 2 und dem freien Rasthakenende befindlichen Bereich eingeschoben werden, dass der Rasthaken 14 in die Lösestellung einfederbar und bewegbar ist. In dieser Lösestellung, in welcher der Rasthaken 14 den Hinterschnitt 35 an der Hakenfalle 34 nicht mehr hintergreift, lässt sich das Verbindungselement 6 und mit ihm die Nachfülleinheit aus der Wandhalterung 2 entfernen und beispielsweise gegen eine andere Nachfülleinheit. Durch Einschieben der Nachfülleinheit in die an der Wandhalterung 2 befindliche Gebrauchsstellung wird auch die Rasthakenfalle 34 derart in die Aufnahmehülse 32 eingeschoben, bis der Rasthaken 14, 15 mit seinem Rasthakenvorsprung 16 in seine Sicherungsstellung einfedert.

In den Figuren 1 bis 3 ist erkennbar, dass die Wandhalterung 2 eine dünne rechteckige Befestigungsplatte 19 hat und dass der flaschenartige Vorratsbehälter 3 eine im wesentlichen zylindrische Umfangswandung aufweist. Des weiteren ist in den Figuren 1 bis 3 erkennbar, dass Verbindungselement 6 zumindest in einem Teilbereich als eine die Behälteröffnung verschließbare und auf den Behälterhals aufschraubbare Verschlusskappe ausgestaltet ist. Dabei ist es vorteilhaft, wenn das Verbindungselement 6 zumindest in seinem als Verschlusskappe ausgestalteten Teilbereich 9 aus transparentem oder durchsichtigem Kunststoffmaterial hergestellt, so dass im Bereich der in die Verschlusskappe 9 integrierten Entnahmeöffnung die verbleibende Restmenge der im Vorratsbehälter 3 befindlichen Flüssigkeit sichtbar ist.

## Patentansprüche

1. Wanddosierspender (1) für Flüssigseife, Haarshampoo oder dergleichen Flüssigkeiten mit einer Wandhalterung (2), an der ein aus einem elastischen Material bestehender und zumindest in einem nachgiebigen Teilbereich seiner Behälterwandung freiliegender und druckbeaufschlagbarer Vorratsbehälter (3) lösbar gehalten ist, aus dem die Flüssigkeit über eine Entnahmevorrichtung entnehmbar ist, die durch Druckbeaufschlagung der Behälterwandung öffen- oder betätigbar ist, wobei der Vorratsbehälter (3) eine im Wesentlichen zylindrische Umfangswandung aufweist, und wobei der Vorratsbehälter (3) und die Entnahmevorrichtung eine auswechselbare Nachfülleinheit bilden, die zwei voneinander beabstandete Befestigungsstellen (4, 5) aufweist, wobei die Nachfülleinheit an diesen zwei voneinander beabstandeten Befestigungsstellen (4, 5) mit der Wandhalterung (2) lösbar verbindbar ist, von denen eine erste Befestigungsstelle (4) als ein an der Wandhalterung lösbar gehaltenes Verbindungselement (6) ausgebildet ist und von denen eine zweite Befestigungsstelle an dem dem Verbindungselement (6) abgewandten Stirnendbereich (7) des Vorratsbehälters (3) derart angreift, dass die Nachfülleinheit an der Wandhälterung (2) gegen in Längs- und Querrichtung des Wanddosierspenders (1) einwirkende Kräfte gesichert zwischen den Befestigungsstellen (4, 5) montierbar ist, wobei die zweite Befestigungsstelle (5) einen über die Wandhalterung (2) vorstehenden Befestigungshaken (10) aufweist, der in Halteposition der Nachfülleinheit in eine formangepasste und zumindest an dem dem Verbindungselement (6) abgewandten Stirnendbereich (7) des Vorratsbehälters (3) vorgesehene Einsenkung (11) derart eingelegt ist, dass die Nachfülleinheit auch gegen ein Verschwenken um ihre Längsachse gesichert ist, und wobei der als erste Befestigungsstelle dienende und an der Wandhalterung (2) lösbar gehaltene Verbindungselement (6) darin mittels einer Diebstahlsicherung gesichert ist, die zumindest einen an dem Verbindungselement (6) vorstehenden Rasthaken (14) hat, der mit seinem freien Rasthakenende in eine Rasthaken-Falle (34) in der Wandhalterung (2) lösbar derart einrastbar ist, dass ein Rasthakenvorsprung (16) einen an der Rasthaken-Falle (34) vorgesehenen Hinterschnitt (35) hintergreift und der mittels eines in die Diebstahlssicherung einführbaren Lösewerkzeuges (18) von einer Verriegelungs- oder Raststellung gegen die als Rückstellkraft dienende Eigenelastizität des Hakenmaterials in eine Löse- oder Entriegelungsstellung bewegbar oder einfederbar ist,
**dadurch gekennzeichnet,**
**dass** das Verbindungselement zumindest in einem Teilbereich (9) als eine dem Vorratsbehälter zugeordnete Verschlusskappe ausgestaltet ist, die an der Nachfülleinheit im Bereich eines Behälter- oder Flaschenhalses (3) angreift.

2. Wanddosierspender nach Anspruch 1,
**dadurch gekennzeichnet,**
**dass** die Einsenkung (11) zumindest einen an dem der Haltehülse (6) abgewandten Stirnendbereich des Vorratsbehälters (3) vorgesehenen ersten Einsenkungsabschnitt (12) und einen an der Umfangswandung des Vorratsbehälters (3) angeordneten zweiten Einsenkungsabschnitt (13) hat.

3. Wenddosierspender nach Anspruch 1 oder 2,
**dadurch gekennzeichnet,**
**dass** der erste und der zweite Einsenkungsabschnitt (12, 13) über den den Stirnendbereich (7) des Vorratsbehälters (3) umgrenzenden Randbereich ineinander übergehen.

4. Wanddosierspender nach einem der Ansprüche 1 bis 3,
**dadurch gekennzeichnet,**
**dass** die Wandhalterung (2) eine Befestigungsplatte (19) hat.

## Claims

1. Wall-mounted metering dispenser (1) for liquid soap, shampoo or similar liquids, having a wall-mounted holding means (2) on which there is releasably retained a supply container (3) which consists of a resilient material and which is exposed and subjectable to pressure at least in a pliable sub-region of its container wall, and from which the liquid is dischargeable by way of a discharge device which is arranged to be opened or operated by application of pressure to the container wall, wherein the supply container (3) has a substantially cylindrical peripheral wall, and wherein the supply container (3) and the discharge device form a replaceable refill unit having two mutually spaced fixing points (4, 5), the refill unit being releasably connectible to the wall-mounted holding means (2) at those two mutually spaced fixing points (4, 5) of which a first fixing point (4) is in the form of a connecting element (6) releasably retained on the wall-mounted holding means and of which a second fixing point acts on the end-face region (7) of the supply container (3) remote from the connecting element (6) in such a way that the refill unit is mountable on the wall-mounted holding means (2) between the fixing points (4, 5) so as to be secured against forces acting in the longitudinal and transverse directions of the wall-mounted metering dispenser (1), wherein the second fixing point (5) has a fixing hook (10) which projects beyond the wall-mounted holding means (2) and which in the holding position of the refill unit is engaged in a recess (11) of matching shape provided on at least the end-face region (7) of the supply container (3) remote from the connecting element (6) in such a way that the refill unit is also secured against pivoting about its longitudinal axis, and wherein the connecting element (6) which serves as first fixing point and is releasably retained on the wall-mounted holding means (2) is secured therein by means of an anti-theft device having at least one locking hook (14) which projects from the connecting element (6) and, by means of its free locking-hook end, is releasably engageable in a locking-hook catch (34) in the wall-mounted holding means (2) in such a way that a locking-hook projection (16) engages behind an undercut (35) provided on the locking-hook catch (34) and which, by means of a releasing tool (18) arranged to be inserted into the anti-theft device, can be caused to move or spring resiliently against the hook material's inherent resilience, which serves as restoring force, from a locked or engaged position to a released or unlocked position,
**characterised in that**
the connecting element, at least in a sub-region (9), is in the form of a closure cap associated with the supply container, which closure cap acts on the refill unit in the region of the neck (8) of a container or bottle.

2. Wall-mounted metering dispenser according to claim 1,
**characterised in that**
the recess (11) has at least one first recess portion (12) which is provided on the end-face region of the supply container (3) remote from the holding sleeve (6) and a second recess portion (13) which is arranged on the peripheral wall of the supply container (3).

3. Wall-mounted metering dispenser according to claim 1 or 2,
**characterised in that**
the first and second recess portions (12, 13) merge into one another *via* the edge region bounding the end-face region (7) of the supply container (3).

4. Wall-mounted metering dispenser according to any one of claims 1, to 3,
**characterised in that**
the wall-mounted holding means (2) has a fixing panel (19).

## Revendications

1. Distributeur mural (1) de doses de savon liquide, de shampooing ou de fluides similaires, comportant un support mural (2) sur lequel est retenu, de manière amovible, un récipient de stockage (3) qui est constitué d'un matériau élastique, est monté apparent, peut être sollicité par une pression au moins dans une région partielle souple de sa paroi, et dont le fluide peut être prélevé par l'intermédiaire d'un dispositif de prélèvement pouvant être ouvert ou actionné par pression exercée sur la paroi dudit récipient, sachant que ledit récipient de stockage (3) est muni d'une paroi périphérique pour l'essentiel cylindrique, et que ledit récipient de stockage (3) et ledit dispositif de prélèvement forment une unité de recharge remplaçable comprenant deux zones de fixation (4, 5) distantes l'une de l'autre, ladite unité de recharge pouvant être reliée amoviblement au support mural (2) au niveau de ces deux zones de fixation (4, 5) mutuellement distantes, parmi lesquelles une première zone de fixation (4) est réalisée sous la forme d'un élément de liaison (6) retenu amoviblement sur le support mural, et parmi lesquelles une seconde zone de fixation est en prise avec la région extrême frontale (7) du récipient de stockage (3) qui est tournée à l'opposé dudit élément de liaison (6), de façon telle que l'unité de recharge puisse être montée sur ledit support mural (2) avec arrêt entre lesdites zones de fixation (4, 5), en opposition à des forces agissant dans les directions longitudinale et transversale du distributeur mural (1), sachant que la seconde zone de fixation (5) présente un crochet de fixation (10) faisant saillie au-delà dudit support mural (2) et inséré, à l'emplacement de retenue de ladite unité de recharge, dans un renfoncement (11) de configuration adaptée, prévu au moins dans ladite région extrême frontale (7) du récipient de stockage (3) qui est tournée à l'opposé de l'élément de liaison (6), de telle sorte que ladite unité de recharge soit également arrêtée à l'encontre d'un pivotement autour de son axe longitudinal, et sachant que ledit élément de liaison (6), servant de première zone de fixation et retenu amoviblement sur le support mural (2), est arrêté dans ce dernier au moyen d'une sûreté antivol pourvue d'au moins un crochet encliquetable (14) qui fait saillie au-delà dudit élément de liaison (6) et peut être cranté amoviblement, par son extrémité libre, dans un logement (34) ménagé dans ledit support mural (2), de telle manière qu'une protubérance (16) du crochet encliquetable emprisonne par-derrière une contre-dépouille (35) prévue sur le logement (34) dévolu audit crochet encliquetable, lequel peut être mû ou engagé élastiquement vers une position de libération ou de déverrouillage à partir d'une position de verrouillage ou d'encliquetage, au moyen d'un outil de dissociation (18) pouvant être introduit dans ladite sûreté antivol, en opposition à l'élasticité propre du matériau dudit crochet, agissant comme une force de rappel,
**caractérisé par le fait**
**que** l'élément de liaison est conçu, au moins dans une région partielle (9), sous la forme d'un capuchon obturateur associé au récipient de stockage et venant en prise avec l'unité de recharge dans la région d'un goulot (8) de récipient ou de bouteille.

2. Distributeur mural de doses selon la revendication 1,
**caractérisé par le fait**
**que** le renfoncement (11) comprend au moins un premier segment (12) prévu dans la région extrême frontale du récipient de stockage (3) qui est tournée à l'opposé de la douille de liaison (6), et un second segment (13) situé sur la paroi périphérique dudit récipient de stockage (3).

3. Distributeur mural de doses selon la revendication 1 ou 2,
**caractérisé par le fait**
**que** les premier et second segments (12, 13) du renfoncement fusionnent l'un dans l'autre par l'intermédiaire de la région marginale délimitant la périphérie de la région extrême frontale (7) du récipient de stockage (3).

4. Distributeur mural de doses selon l'une des revendications 1 à 3,
**caractérisé par le fait**
**que** le support mural (2) comporte une platine de fixation (19).
